# FASCICULE DE BREVET EUROPEEN

(11) **EP 2 949 589 B1**
(45) Date de publication et mention de la délivrance du brevet: **14.12.2016**
(21) Numéro de dépôt: 15169479.1
(22) Date de dépôt: 27.05.2015
(51) Int. Cl.: B65D 19/06, B65D 5/49

(54) **CONTAINER COMPARTIMENTÉ**
BEHÄLTER MIT GEFACHE
CONTAINER WITH PARTITION ASSEMBLY

(30) Priorité: 27.05.2014 FR 1454787
(43) Date de publication de la demande: 02.12.2015
(73) Titulaire: DS SMITH PLASTICS FRANCE, 68240 Kaysersberg (FR)
(72) Inventeur: Maillot, Guillaume, 68280 ANDOLSHEIM (FR); Antoine, Jacques, STOSSWIHR 68140 (FR); Baumann, Daniel, 68000 COLMAR (FR); Freneat, Jérémy, 67600 SELESTAT (FR); Maire, Christian, 68370 ORBEY (FR); Miranda, Sébastien, 68740 RUMERSHEIM-LE-HAUT (FR)
(74) Mandataire: Gevers & Orès

(56) Documents cités:
- EP-A1- 2 457 841
- DE-A1-102011 055 676
- GB-A- 2 086 351
- GB-A- 2 359 293
- JP-A- H08 198 255
- JP-A- 2002 293 329
- US-A- 4 763 787
- US-A1- 2011 186 475
- US-B1- 6 648 142

## Description

La présente invention porte sur un container pour le transport et le stockage d'articles pouvant être de différentes tailles.

### Etat de l'art

L'état de l'art comprend notamment les documents DE-A1-10 2011 055676, EP-A1-2 457 841, US-A-4 763 787, US-A1-2011/186475, GB-A-2 086 351 et JP-A-H08 198255.

Il est connu de réaliser des containers permettant de recevoir des objets de différentes tailles. Les objets sont reçus dans des compartiments définis par des cloisons entrecroisées formant un croisillon. Une caisse de bouteilles comprenant des logements individuels pour celles-ci avec un croisillon interne formé de cloisons entrecroisées en est un exemple. Dans le cas d'une caisse américaine le croisillon peut être mis à plat ensemble avec la caisse.

Le présent déposant s'est fixé comme objectif de réaliser un container à compartiments, ceux ci pouvant être de différentes tailles.

Il s'est fixé également comme objectif de pouvoir mettre à plat le container puis le remettre en volume sans avoir à manipuler les différentes pièces du container. Les opérations pour passer de l'une à l'autre position doivent être aussi simples que possible.

Un autre objectif est de réaliser un container de la dimension d'une palette présentant une bonne ergonomie.

Un autre objectif est de réaliser un container à compartiments pouvant être mis à plat pour un transport à vide.

### Exposé de l'invention

On parvient à réaliser ces objectifs avec un container présentant les caractéristiques de la revendication 1.

En permettant au croisillon d'être replié dans un mouvement de rabat sur le panneau de fond, on réduit sensiblement le volume du container pour un transport à vide de celui ci. En outre ergonomiquement il est préférable et avantageux de déplacer un panneau ou une cloison par simple pivotement autour d'une charnière, ce qui est implicite dans le cas de l'opération qui consiste à rabattre un panneau.

Le fait de lier le croisillon au panneau de fond rend les manipulations plus aisées.

Avantageusement, le croisillon comprend un intercalaire supérieur articulé autour d'une charnière parallèle au panneau de fond, la hauteur du croisillon étant inférieure à celle de la ceinture du container. De cette façon, on crée un compartiment supérieur entre l'intercalaire et le bord supérieur de la ceinture du container.

Selon l'invention, le croisillon comprend un volet de fond, des panneaux articulés sur le volet de fond et des cloisons articulées sur un panneau du croisillon. La mise à plat du croisillon comprend le rabattement des cloisons sur le panneau du croisillon, et le rabattement du panneau du croisillon sur le volet de fond. L'ergonomie du container ainsi défini est optimale.

De préférence, le croisillon comprend des cloisons articulées sur deux panneaux de croisillon parallèles entre eux.

Avantageusement, l'intercalaire est articulé sur un panneau de croisillon lui-même articulé sur le volet de fond de manière à pouvoir être mis à plat.

Le container comprend de préférence au moins deux croisillons superposés et séparés par un intercalaire.

Selon une autre caractéristique, l'attache du volet de fond au panneau de fond est amovible.

Selon une autre caractéristique, au moins un panneau de la ceinture comprend un volet basculant autour d'une charnière parallèle au panneau de fond dont la charnière est plus haute que le sommet des croisillons.

L'invention s'applique en particulier aux containers palettes dont le panneau de fond présente des plots formant supports.

L'invention porte également sur un container dont le panneau de fond comprend une bordure périphérique ménageant un volume de réception de la ceinture et du croisillon mis à plat.

### Présentation des figures

L'invention sera mieux comprise, et d'autres buts, détails, caractéristiques et avantages de celle-ci apparaîtront plus clairement au cours de la description explicative détaillée qui va suivre, d'un mode de réalisation de l'invention donné à titre d'exemple purement illustratif et non limitatif, en référence aux dessins schématiques annexés.

Sur ces dessins
La figure 1 montre un container avec un croisillon interne formant des compartiments selon l'invention ;
La figure 2 montre le croisillon du container de la figure 1, seul ;
Les figures 3 à 7 montre les différentes étapes de mise à plat du croisillon dans le container ;
Les figures 8 à 10 montrent la mise à plat de la ceinture sur le plateau de la palette ;
Les figures 11 à 14 montrent la combinaison de deux croisillons superposés.

### Description détaillée de modes de réalisation de l'invention

Les figures 1 à 8 montrent un exemple de container à compartiments selon l'invention. Le container 1 est ici à palette ; il comprend une ceinture 3 dressée sur une palette 5 dont le plateau 50 forme le panneau de fond de l'invention. La ceinture comme cela est connue formée de panneaux 30 articulés entre eux autour de charnières perpendiculaires au panneau de fond. Elle est calée sur le plateau 50 de la palette grâce à un rebord périphérique 52 du plateau à l'intérieur duquel elle est disposée. Cette ceinture comprend des volets mobiles autour de charnières parallèles au fond pour faciliter l'accès au contenu du container. A l'intérieur de la ceinture on a disposé un croisillon 10.

Ce croisillon est lui-même formé de panneaux et de volets articulés entre eux de manière à pouvoir être mis à plat. Dans cet exemple le croisillon 10 comprend un volet de fond 12 venant en appui sur le plateau de la palette qui de ce fait est masqué. Sur ce volet de fond 12 sont fixés deux panneaux verticaux 14 et 16 parallèles entre eux et un panneau latéral 18. Les deux panneaux 14 et 16 sont articulés autour de charnières le long du volet de fond.

Des cloisons 14a, 14b, 14c et 14d sont reliées entre elles de façon à former des compartiments longeant le panneau vertical 14. La cloison 14d est parallèle au panneau 14. Les cloisons 14a,14b et 14c lui sont perpendiculaires et peuvent être pliées en deux. De même les cloisons 16a, 16b, 16c et 16d sont reliées entre elles et au panneau vertical 16 de manière à former des compartiments longeant le panneau vertical 16. Les deux cloisons 14d et 16d ménagent un compartiment central entre elles et les panneaux latéraux.

Un intercalaire 19 est articulé sur le panneau latéral 18 autour d'une charnière parallèle au plateau de la palette. L'intercalaire 19 lorsqu'il est rabattu sur le croisillon forme la base d'un compartiment supérieur avec la ceinture. Les panneaux constituant le container avec ses croisillons sont formés de préférence d'un matériau semi rigide tel que le carton ondulé ou bien tel que les plaques en matière plastique notamment avec une structure alvéolaire.

Les figures 3 à 7 montrent la succession des étapes de mise à plat du croisillon sur le plateau de la palette.

Figures 3 et 4, les cloisons sont pliées respectivement contre les deux panneaux verticaux 14, 16 parallèles jusqu'à venir à plat contre ces deux panneaux. A partir de cette position, figure 4, les panneaux verticaux 14 et 16 peuvent être rabattus contre le volet de fond 12 lui-même reposant sur le plateau de la palette, figures 5 et 6. Il est alors possible de plier le panneau latéral 18 vers le bas, figure 7. On note que l'intercalaire peut être plié sur lui-même.

Une fois dans cette position, la ceinture peut être repliée sur elle-même et mise à plat sur le croisillon à plat comme on le voit sur les figures 8, 9 et 10.

Pour la mise en volume on procède de façon inverse. On constate que les manipulations sont réduites. Le croisillon peut être mis à plat puis mis en volume sans avoir à l'extraire du container. Par exemple le volet de fond 12 peut rester lié au plateau de la palette. La succession des étapes de pliage dépliage est réalisée par rapport à ce plan fixe. Seule la ceinture doit être déplacée par rapport à la palette pour pouvoir être rabattue sur la palette.

L'attache du volet de fond au plateau de la palette peut être à demeure mais de préférence elle est amovible, par exemple une attache de type Velcro (marque déposée) convient.

Selon une variante on dispose un second croisillon sur le premier pour compartimenter l'espace supérieur du container au dessus du premier croisillon.

Les figures 11 et suivantes montrent la combinaison de deux croisillons 10 et 20. On voit que le croisillon supérieur 20 n'est pas compartimenté de la même façon que le croisillon inférieur 10. Dans cet exemple les cloisons sont reliées à la paroi latérale 21 à la manière d'un accordéon. Une fois les cloisons repliées sur la paroi latérale 21, figure 12, celle-ci est rabattue, figure 13 sur le panneau intercalaire 19 qui fait fonction de volet de fond pour ce croisillon. Avantageusement la paroi latérale est fixée à l'intercalaire 19 pour faciliter les opérations de pliage ou de déploiement des cloisons. On peut ainsi avoir accès au croisillon inférieur 10. Cet agencement permet de poursuivre le pliage du croisillon inférieur 10.

D'autres agencements restant dans le cadre de l'invention sont à la portée de l'homme du métier.

## Revendications

1. Container (1) comprenant une ceinture (3), un panneau de fond (50), la ceinture étant formée de panneaux (30) articulés entre eux et pouvant être mise à plat, au moins un croisillon (10) comprenant des cloisons parallèles aux panneaux (30) de la ceinture (3), les cloisons ménageant des compartiments entre elles, ledit croisillon (10) étant agencé pour être replié à plat sur le panneau de fond (50), **caractérisé par le fait que** ledit croisillon (10) comprend un volet de fond (12) articulé, avec une attache du volet au panneau de fond (50), des panneaux (14, 16, 18) articulés sur le volet de frond (12) et des cloisons (14a,14b,14c, 14d ; 16a, 16b, 16c,16d) articulées sur un panneau (14, 16) du croisillon, la mise à plat du croisillon (10) comprenant le rabat des cloisons sur le panneau du croisillon, et le rabat du panneau du croisillon sur le volet de fond.

2. Container selon la revendication 1 dont le croisillon (10) comprend un intercalaire (19) supérieur articulé autour d'une charnière parallèle au panneau de fond (50), la hauteur du croisillon (10) étant inférieure à celle de la ceinture (3).

3. Container selon la revendication précédente dont le croisillon (10) comprend des cloisons (14a, 14b, 14c, 14d ; 16a, 16b, 16c, 16d) articulées sur deux panneaux (14,16) de croisillon parallèles entre eux.

4. Container selon l'une des revendications 2 et 3 dont l'intercalaire (19) est articulé sur un panneau de croisillon (18) lui-même articulé sur le volet de fond (12) de manière à pouvoir être mis à plat.

5. Container selon l'une des revendications précédentes comprenant au moins deux croisillons (10,20) superposés et séparés par un intercalaire.

6. Container selon l'une des revendications précédentes dont l'attache du volet de fond (12) au panneau de fond (50) est amovible.

7. Container selon l'une des revendications précédentes dont au moins un panneau de la ceinture (3) comprend un volet basculant dont la charnière est plus haute que le sommet des croisillons.

8. Container selon l'une des revendications précédentes dont le panneau de fond (50) présente des plots formant supports.

9. Container selon l'une des revendications précédente dont le panneau de fond (50) comprend une bordure périphérique (52) ménageant un volume de réception de la ceinture (3) et du croisillon (10) mis à plat.

## Patentansprüche

1. Behälter (1), umfassend: eine Einfassung (3), eine Bodenplatte (50), wobei die Einfassung von Platten (30) gebildet wird, die gelenkig miteinander verbunden sind und flachgelegt werden können, wenigstens einen Trenneinsatz (10), der Trennwände umfasst, die zu den Platten (30) der Einfassung (3) parallel sind, wobei die Trennwände Fächer zwischen sich ausbilden, wobei der Trenneinsatz (10) dazu eingerichtet ist, auf der Bodenplatte (50) flach zusammengelegt zu werden, **dadurch gekennzeichnet, dass** der Trenneinsatz (10) umfasst: eine gelenkige Bodenklappe (12), mit einer Befestigung der Klappe an der Bodenplatte (50), Platten (14, 16, 18), die an der Bodenklappe (12) angelenkt sind, und Trennwände (14a, 14b, 14c, 14d; 16a, 16b, 16c, 16d), die an einer Platte (14, 16) des Trenneinsatzes angelenkt sind, wobei das Flachlegen des Trenneinsatzes (10) das Umklappen der Trennwände auf die Platte des Trenneinsatzes und das Umklappen der Platte des Trenneinsatzes auf die Bodenklappe umfasst.

2. Behälter nach Anspruch 1, dessen Trenneinsatz (10) eine obere Zwischeneinlage (19) umfasst, die an einem Scharnier angelenkt ist, das zu der Bodenplatte (50) parallel ist, wobei die Höhe des Trenneinsatzes (10) kleiner als diejenige der Einfassung (3) ist.

3. Behälter nach dem vorhergehenden Anspruch, dessen Trenneinsatz (10) Trennwände (14a, 14b, 14c, 14d; 16a, 16b, 16c, 16d) umfasst, die an zwei zueinander parallelen Platten (14, 16) des Trenneinsatzes angelenkt sind.

4. Behälter nach einem der Ansprüche 2 und 3, dessen Zwischeneinlage (19) an einer Platte (18) des Trenneinsatzes angelenkt ist, die ihrerseits an der Bodenklappe (12) angelenkt ist, derart, dass sie flachgelegt werden kann.

5. Behälter nach einem der vorhergehenden Ansprüche, welcher wenigstens zwei Trenneinsätze (10, 20) umfasst, die übereinander angeordnet und durch eine Zwischeneinlage getrennt sind.

6. Behälter nach einem der vorhergehenden Ansprüche, bei dem die Befestigung der Bodenklappe (12) an der Bodenplatte (50) lösbar ist.

7. Behälter nach einem der vorhergehenden Ansprüche, bei dem wenigstens eine Platte der Einfassung (3) eine schwenkbare Klappe umfasst, deren Scharnier höher als das obere Ende der Trenneinsätze ist.

8. Behälter nach einem der vorhergehenden Ansprüche, dessen Bodenplatte (50) Klötze aufweist, welche Abstützungen bilden.

9. Behälter nach einem der vorhergehenden Ansprüche, dessen Bodenplatte (50) einen Umfangsrand (52) aufweist, der ein Aufnahmevolumen für die Einfassung (3) und den Trenneinsatz (10) im flachgelegten Zustand erzeugt.

## Claims

1. Container (1) comprising a belt (3), a bottom panel (50), the belt being formed of panels (30) hinged together and capable of being laid out flat, at least one spider (10) comprising partitions parallel to the panels (30) of the belt (3), the spiders providing compartments there between, said spider (10) being arranged to be folded flat on the bottom panel (50), **characterised in that** said spider (10) comprises a bottom flap (12) hinged, with a fastener of the flap to the bottom panel (50), the panels (14, 16,18) hinged on the bottom flap (12) and the partitions (14a, 14b, 14c, 14d; 16a, 16b, 16c, 16d) hinged on one panel (14, 16) of the spider, the folding flat of the spider (10) comprising the flap of the partitions on the panel of the spider, and the flap of the panel of the spider on the bottom flap.

2. Container according to claim 1 of which the spider (10) comprises a top spacer (19) hinged around a hinge parallel to the bottom panel (50), the height of the spider (10) being less than that of the belt (3).

3. Container according to the preceding claim of which the spider (10) comprises partitions (14a, 14b, 14c, 14d; 16a, 16b, 16c, 16d) hinged on two spider panels (14, 16) parallel one with the other.

4. Container according to one of claims 2 and 3 of which the spacer (19) is hinged on a spider panel (18) itself hinged on the bottom flap (12) so as to be capable of being folded flat.

5. Container according to one of the preceding claims comprising at least two spiders (10, 20) superimposed and separated by a spacer.

6. Container according to one of the preceding claims of which the fastener of the bottom flap (12) of the bottom panel (50) is removable.

7. Container according to one of the preceding claims of which at least one panel of the belt (3) comprises a tipping flap of which the hinge is higher than the top of the spiders.

8. Container according to one of the preceding claims of which the bottom panel (50) has studs forming supports.

9. Container according to one of the preceding claims of which the bottom panel (50) comprises a peripheral edge (52) providing a volume for receiving the belt (3) and the spider (10) folded flat.
